# EUROPÄISCHE PATENTSCHRIFT

(11) **EP 0 137 957 B1**
(45) Veröffentlichungstag und Bekanntmachung des Hinweises auf die Patenterteilung: **29.07.1987**
(21) Anmeldenummer: 84109726.4
(22) Anmeldetag: 16.08.1984
(51) Int. Cl.: B21K 21/02

(54) **Verfahren zum Herstellen einer Zwischenstufe für einen Kommunatorsegmentring**
Method of manufacturing an intermediate stage for a commutator-segment collar
Procédé pour fabriquer un étage intermédiaire pour un cône mobile de lame de collecteur

(30) Priorität: 15.09.1983 DE 3333335
(43) Veröffentlichungstag der Anmeldung: 24.04.1985
(73) Patentinhaber: ROBERT BOSCH GMBH, 70442 Stuttgart (DE)
(72) Erfinder: Dohmann, Fritz, Prof. Dr.-Ing., D-4790 Paderborn (DE); Franz, Peter, D-3201 Diekholzen (DE); Klaas, Friedrich, Dipl.-Ing., D-4791 Altenbeken (DE); Schulze, Günter, D-3321 Klein Elbe (DE)

## Beschreibung

### Stand der Technik

Die Erfindung geht von einem Verfahren zum Herstellen eines Kommutatorsegmentringes nach der Gattung des Hauptanspruchs aus. Aus der DE-C2-25 09 107 ist schon ein Verfahren bekannt, bei dem an den Enden eines geraden Werkstücks Schrägen ausgebildet werden, und das Werkstück zu einem ringförmigen Rohling mit sich parallel gegenüberliegenden und einen Spalt bildenden Enden geformt wird. Der Rohling wird in ein Umformwerkzeug eingelegt, an einem der die Segmentteilnuten bildenden Zähne eines Innenstempels ausgerichtet und in einen Kommutatorsegmentring mit einer Vielzahl Kommutatorsegmente bildener axialer Innenrippen und einem Flansch an einem Ende umgeformt. Die Innenrippen bleiben durch nach außen gewölbte schmale Stege verbunden. Der Spalt im Rohling soll dabei entlang eines Steges verlaufen. Bei dem Verfahren ist jedoch von Nachteil, daß beim Umformen des Rohlings in den Kommutatorsegmentring - beispielsweise durch Fließpressen - der Spalt immer wieder aus dem Bereich des geraden Steges herausläuft bedingt durch den verhältnismäßig langen Weg des Werkstoffs und die hohen Umformkräfte.

Aus der SU-A-10 41 023 ist lediglich ein Verfahren zum Herstellen eines Kommutators bekannt. Dabei wird bereits von einem geschlossenen Rohling (ohne Stoßfuge) mit hohlzylindrischem Schaft und einem Flansch an einem Ende des Schaftes ausgegangen. In den Rohling werden eine Vielzahl von Segmentteilnuten eingearbeitet, welche die dabei als axiale Innenrippen ausgebildeten Kommutatorsegmente in Umfangsrichtung. des Kommutatorsegmentringes begrenzen. Zugleich werden am Außenmantel des Rohlings Längsnuten ausgebildet. Beim nachfolgenden radialen Reduzieren des Kommutatorsegmentringes zum Verengen der Segmentteilnuten auf die gewünschte Breite werden die Stege zwischen den Längsnuten am Außenmantel und den Segmentteilnuten derart gebrochen, daß die Stege sich in die benachbarten Längsnuten schieben und so die Segmente durch Reibschweißen verbinden.

### Aufgabe, Lösung und Vorteile der Erfindung

Der Erfindung liegt die Aufgabe zugrunde, ein Verfahren zu schaffen, mit dem ein ringförmiger Rohling mit seinem sich über seine ganze Länge erstreckenden Spalt in eine Zwischenstufe mit hohlzylindrischem Schaft und Flansch abfallos kaltumgeformt werden kann, wobei der Spalt seinen Verlauf zur Längsachse der Zwischenstufe beibehält.

Zur Lösung der Aufgabe sind die im Hauptanspruch angegebenen Maßnahmen vorgesehen.

Dabei ist von Vorteil, daß der Rohling ohne eine Positioniernut bildende abgeschrägte Enden, welche einen Spalt einschließen, zunächst in eine Zwischenstufe mit hohlzylindrischem Schaft und Flansch an einem Ende umgeformt wird, wobei der Flansch bereits die Höhe und der Schaft etwa die Länge des späteren Kommutatorsegmentringes erhalten. Am Umformwerkzeug sind einfache Mittel vorgesehen, mit welchen eine Nut mindestens am Schaft der Zwischenstufe ausgebildet und der Werkstofffluß so geleitet wird, daß der Spalt der Zwischenstufe innerhalb der Nut in einer Ebene verläuft, welche sich radial durch die Längsachse der Zwischenstufe erstreckt. Dadurch ist gesichert, daß beim weiteren Umformen der Zwischenstufe in den Kommutatorsegmentring der Spalt nicht mehr aus seinem Verlauf parallel zur Längsachse abgelenkt werden kann und somit in dem ohnehin beim Trennen der Kommutatorsegmente zu entfernenden Steg verbleibt. Es werden keine ungleichmäßigen Kommutatorsegmente beiderseits des Spalts gebildet, die Standzeit des Werkzeugs wird verlängert und nur geringe Umformkräfte werden benötigt.

Durch die in den Unteransprüchen aufgeführten Maßnahmen sind vorteilhafte Weiterbildungen des im Hauptanspruch angegebenen Verfahrens möglich. Besonders vorteilhaft sind die zum Lenken des Werkstoffflusses vorgesehenen Mittel als eine Rippe an wenigstens einem Teil des Umformwerkzeugs auszubilden, mit welcher die Nut ausgebildet wird. Darüber hinaus können in vorteilhafter Weise an der Stirnseite des Flansches zusätzlich Verankerungsmittel für die späteren Kommutatorsegmente in der Isolierstoffnabe angeformt werden.

### Zeichnung

Ausführungsbeispiele der Erfindung sind in der Zeichnung dargestellt und in der nachfolgenden Beschreibung näher erläutert. Es zeigen Figur 1 einen Werkstoffabschnitt und Figur 2 einen aus dem Werkstoffabschnitt gebogenen Rohling, jeweil in räumlicher Darstellung, Figuren 3 bis 10 eine Zwischenstufe mit Abwandlungen und Figur 11 ein Umformwerkzeug mit einer Zwischenstufe am Endes des Umformvorgangs, jeweils im Längsschnitt.

### Beschreibung der Ausführungsbeispiele

Ein gerader Werkstoffabschnitt 1 beispielsweise aus Kupfer ist zu einem hohlzylindrischen Rohling 2 gebogen. Die Enden des Werkstoffabschnitts liegen sich gegenüber und schließen einen Spalt in Form einer Stoßfuge 3 ein. Der Werkstoffabschnitt 1 kann rechteckigen oder runden Querschnitt haben.

In einem Umformwerkzeug wird aus dem Rohling 2 eine Zwischenstufe 4 für einen Kommutatorsegmentring gebildet (Figuren 3 bis 10). Die Zwischenstufe 4 hat einen hülsenförmigen Schaft 5 und an einem Ende einen Flansch 6. Auch eine Zwischenstufe ohne Flansch oder eine scheibenförmige Zwischenstufe für einen Flachkommutatorsegmentring lassen sich mit einem entsprechend abgewandelten Umformwerkzeug aus dem « offenen Rohling 2 herstellen.

Das Umformwerkzeug für Rückwärts-Hohlfließpressen (Figur 11) hat eine untere Stempelplatte 7 mit einer Matrize 8. In der Matrize 8 ist eine Bohrung 9 ausgebildet, welche in der unteren Stempelplatte 7 fortgesetzt ist und in welcher ein hohlstempelförmiger Auswerfer 10 bewegbar geführt ist. Der Auswerfer 10 sitzt beim Einlegen des Rohlings 2 und während des Umformens zur Zwischenstufe 4 auf dem Boden 11 der Bohrung 9 und ist durch einen Stößel 12 verschiebbar.

Der Auswerfer 10 ist mit einer Längsbohrung 13 versehen, in der ein Innenstempel 14 bewegbar aufgenommen ist. Der zylindrische Innenstempel 14 sitzt beim Einlegen des Rohlings 2 ebenfalls auf dem Boden 11 der Bohrung 9 und ist mit einem hubbegrenzenden Anschlag 15 versehen.

In einer Stempelplatte 16 des Umformwerkzeugs ist ein Umformstempel 17 fest angeordnet und mit der Stempelplatte 16 bewegbar. Der Umformstempel 17 hat einen hülsenförmigen Endabschnitt 18, welcher als Fließpreßstempel in die Matrize 8 bewegbar ist. In einer Längsbohrung 19 des Umformstempels 17 ist ein Gegenstempel 20 längsbewegbar geführt und durch einen in der oberen Stempelplatte 16 bewegbar angeordneten Stempel 21 gegenüber dem Umformstempel 17 und der oberen Stempelplatte 16 auf die untere Stempelplatte 7 zu bewegbar. Der Gegenstempel 20 dient als Gegenhaltung am Ende des Schaftes 5 der zu formenden Zwischenstufe 4. Dabei ermöglichst der Gegenstempel 20 durch seinen hohlzylindrischen Endabschnitt 22 das volle Ausbilden des Querschnitts der Zwischenstufe 4 am Ende des Schaftes 5, weil sein Innendurchmesser etwas größer ausgebildet sein kann als der Außendurchmesser des Innenstempels 14 und das Entweichen einer geringen Menge Werkstoffs in den Ringspalt zwischen den Stempeln 20 und 14 erlaubt. Außerdem kann der Gegenstempel 20 als Zusätzlicher Auswerfer dienen, falls die zwischenstufe 4 am Umformstempel 17, 18 hängenbleiben sollte. Im Gegenstempel 20 ist noch ein Stößel 23 in Form einer Schraube angeordnet, mit der die Endlage des Gegenstempels 20 in Umformstempel 17 und oberer Stempelplatte 16 einstellbar ist. Der Stößelkopf dient obendrein noch als oberer Anschlag zum Begrenzen der Bewegung des Innenstempels 14.

Beim Umformen des Rohlings 2 in die Zwischenstufe 4 muß die Stoßfuge 3 als gerader Spalt erhalten bleiben, der parallel zur Längsachse der Zwischenstufe 4 in einer sich radial durch die Längsachse erstreckenden Ebene verläuft. Nur dann läßt sich in einem nachfolgenden an sich bekannten und nicht näher dargestellten Verfahren aus der Zwischenstufe 4 ein Kommutatorring formen, bei dem der Spalt nur in einer Segmentteilnut läuft und nicht in die angrenzenden Segmente ausweicht. Am Umformwerkzeug sind daher einfache den Werkstofffluß während des Umformens des Rohlings 2 in die Zwischenstufe 4 lenkende Mittel vorgesehen. Sie bilden zumindest am Schaft 5 der Zwischenstufe 4 eine Nut, in der der Spalt verläuft. Mehrere Ausführungsbeispiele und Abwandlungen sind im folgenden beschrieben.

Im Ausführungsbeispiel nach Figur 3 ist in der Zwischenstufe 4 eine Längsnut 24 im Innenmantel 25 ausgebildet, in der der Spalt 3 verläuft. Der Innenstempel 14 des Umwerkzeugs hat dazu am Mantel eine Längsrippe 26. Der Auswerfer 10 und der Gegenstempel 20 sind mit einer entsprechenden Längsnut 27 bzw. 28 versehen.

Bei der abgewandelten Zwischenstufe 4 nach Figur 4 ist die Längsnut 24 in einer Radialnut 29 an der Stirnseite 30 des Flansches 6 fortgesetzt. Dazu ist der Auswerfer 10 an seiner Stirnseite mit einer Radialrippe 31 versehen, welche in derselben radialen Ebene durch die Längsachse der Zwischenstufe 4 und somit des Umformwerkzeugs verläuft wie die Längsrippe 26 des Innenstempels 14. Der Spalt 3 im Flansch 6 verläuft somit in der Radialnut 29.

In einem zweiten Ausführungsbeispiel nach Figur 5 ist in der Zwischenstufe 4 eine Längsnut 32 an deren Außenmantel 33 ausgebildet. Der Endabschnitt 18 des Umformstempels 17 ist dazu mit einer Längsrippe 34 versehen. Dementsprechend ist im Gegenstempel 20 eine Längsnut 35 vorgesehen.

Bei der abgewandelten Zwischenstufe nach Figur 6 ist die Längsnut 32 in einer Radialnut 36 an der Rückseite 37 des Flansches 6 fortgesetzt, in der der Spalt 3 im Flansch 6 verläuft. Der Endabschnitt 18 des Umformstempels 17 ist zum Herstellen der radialen Fortsetzung 36 der Längsnut 32 an seiner Stirnseite mit einer radial an die Längsrippe 34 anschließenden Rippe 38 versehen.

In einer abgewandelten Zwischenstufe 4 nach Figur 7 sind je eine Längsnut 24 und 32 am Schaft ausgebildet. Das Umformwerkzeug ist dazu mit dem Innenstempel 14 mit Längsrippe 26 und dem Umformstempel 17, 18 mit Längsrippe 34 ausgerüstet.

In einer weiteren abgewandelten Zwischenstufe 4 nach Figur sind die Nuten 24, 29 und 32, 36 kombiniert ausgebildet. Auch andere Kombinationen der Nuten sind möglich.

Bei einem dritten Ausführungsbeispiel nach Figur 9 ist die Zwischenstufe 4 mit einer Ringnut 39 an der Stirnseite 30 des Flansches 6 versehen. Der Auswerfer 10 des Umformwerkzeugs ist zum Formen der Ringnut 39 mit einem entsprechend ringförmigen Vorsprung 40 an seiner Stirnseite versehen.

Eine Abwandlung der Zwischenstufe 4 nach Figur 9 ist in Figur 10 dargestellt. An der Stirnseite 30 des Flansches 6 ist ein ringförmiger Fortsatz 41 ausgebildet. Der Auswerfer 10 des Umformwerkzeugs ist zum Herstellen des Fortsatzes 41 mit einem erweiterten Endabschnitt 42 der Längsbohrung 13 versehen.

Die Ringnut 39 und der Fortsatz 41 bilden bereits an der Zwischenstufe 4 angeformte zusätzliche Verankerungsmittel der Segmente, die aus einem in einem nachfolgenden Verfahren herzustellenden Kommutatorsegmentring hervorgehen. Eine Isolierstoffnabe, in welcher die Segmente des Kommutators verankert werden, liegt mit einem Bund an der Stirnseite 30 der späteren Segmente und greift klammernd in die Ringnut 39 oder um den Fortsatz 41.

Zum Herstellen der verschiedenen Ausführungsbeispiele und Abwandlungen der Zwischenstufe 4 wird der Rohling 2 in das geöffnete Umformwerkzeug eingelegt und ausgerichtet. Beim geöffneten Werkzeug ist die obere Stempelplatte 16 mit dem Umformstempel 17 und dem Gegenstempel 20 von der unteren Stempelplatte 7 mit Matrize 8, Auswerfer 10 und Innenstempel 14 abgehoben, so daß der Endabschnitt 18 des Umformstempels 17 in ausreichender Höhe über der Oberseite, das ist die Aufnahmefläche 43 der Matrize 8, steht. Die Stirnseiten von Umformstempel 17, 18 und Gegenstempel 20 liegen dabei in einer Ebene. Der Innenstempel 14 und der Auswerfer 10 stehen auf dem Boden 11 der Bohrung 9 in Matrize 8 und unterer Stempelplatte 7. Der Rohling 2 wird über den Innenstempel 14 auf den Auswerfer 10 geschoben, wobei die Stoßfuge 3 den Rohling 2 an der Längsrippe 26 des Innenstempels 14 ausrichtet. Bei Zwischenstufen 4 mit Längsnut am Außenmantel (Figuren 5 und 6) sind an sich bekannte und nicht näher dargestellte Ausrichtmittel vorgesehen.

Die obere Stempelplatte 16 wird nunmehr gesenkt, bis der Endabschnitt 18 des Umformstempels 17 mit dem Gegenstempel 20 auf dem Rohling 2 aufliegt. Der Umformstempel 17, 18 wird dann auf den Rohling 2 gepreßt, so daß durch Rückwärts-Hohlfließpressen die Zwischenstufe 4 gebildet wird. Der Umformstempel 17, 18 bildet dabei den Flansch 6 in der Höhe des aus der Zwischenstufe 4 später in an sich bekannter Weise herzustellenden Kommutatorsegmentringes aus. Der in den von Innenstempel 14, Endabschnitt 18 und Gegenstempel 20 umschlossenen hohlzylindrischen Raum ausweichende Werkstoff des Rohlings 2 wird in den Schaft 5 umgeformt. Dabei wird die Länge des Schaftes 5 durch den unter dem Einfluß einer auf den Stempel 21 wirkenden Gegenkraft stehende Gegenstempel 20 bestimmt. Der in dem Auswerfer 10 frei bewegbare Innenstempel 14 wird beim Ausbilden des Schaftes 5 durch die zwischen Innenstempel 14 und Schaft 5 auftretenden Reibkräfte in den Schaft 5 und somit in den Unformstempel 17, 18 mitgenommen und bildet mit seiner Längsrippe 26 die Längsnut 24 aus. Durch die Längsrippe 26 wird der Werkstofffluß so gelenkt, daß die Stoßfuge 3 zu einem geraden Spalt ausgedehnt wird, welcher in der Längsnut 24 parallel zur Längsachse der Zwischenstufe 4 in einer sich radial durch die Längsachse erstreckenden Ebene verläuft (Figur 11 mit Zwischenstufe 4 nach Figur3).

Zum Auswerfen der Zwischenstufe 4 wird die obere Stempelplatte 16 mit dem Umformstempel 17, 18 in die Ausgangsstellung zurückbewegt. Der Auswerfer 10 schiebt die Zwischenstufe 4 vom Innenstempel 14, der in seine Ausgangsstellung auf dem Boden 11 der Bohrung 9 zurückkehrt und aus der Matrize 8. Sollte die Zwischenstufe 4 im Umformstempel 17, 18 hängenbleiben, wirkt der Gegenstempel 20 als zusätzlicher Auswerfer, ehe er in seine Ausgangsstellung zurückbewegt wird. Nach dem Auswerfen kehrt der Auswerfer 10 ebenfalls in seine Ausgangsstellung zurück.

## Patentansprüche

1. Verfahren zum Herstellen einer Zwischenstufe (4) für einen Kommutatorsegmentring mit einer Vielzahl axialer Innenrippen und einem Flansch an einem Ende durch Umformen einer aus einem geraden Werkstoffabschnitt (1) mit senkrecht zu seiner Längsachse verlaufenden Enden und parallel zu ihr verlaufenden Längsseiten gebildeten ringförmigen Rohlings (2), bei dem die Enden des Werkstoffabschnitts (1) sich in Umfangsrichtung des Rohlings (2) gegenüberliegen und einen Spalt (3) gleichen Querschnitts über die Spaltlänge einschließen, dadurch gekennzeichnet, daß der in einem Umformwerkzeug aufgenommene Rohling (2) mittels Formstempel (14; 17, 18) in die Zwischenstufe (4) mit einem hohlzylindrischen Schaft (5) umgeformt wird, wobei den Werkstofffluß während des Umformens parallel zur Längsachse der Zwischenstufe (4) lenkende Mittel (26 ; 34) mindestens am Schaft (5) eine Nut (24 ; 32) ausbilden, deren Mittellinie sich in einer radial durch die Längsachse der Zwischenstufe (4) führende Ebene im Umformrichtung erstreckt, und in welcher Nut (24 ; 32) der Spalt (3) verläuft.

2. Verfahren nach Anspruch 1, dadurch gekennzeichnet, daß der in eine Werkstückaufnahme des Umformwerkzeugs eingelegte Rohling (2) durch einen den Flansch (6) bildenden Ringstempel (17, 18) auf die Dicke des Flansches des Kommutatorsegmentringes gedrückt wird, wobei der verdrängte Werkstoff des Rohlings (2) in den den Schaft (5) formenden hohlzylindrischen Raum ausweicht, welcher von der Innenwand des Ringstempels (18), dem Mantel eines Mittel (26) zum Lenken des Werkstoffflusses während des Umformens aufweisenden zylindrischen Innenstempels (14) und einem die Länge des Schaftes (5) begrenzenden Gegenstempel (10) umschlossen ist.

3. Verfahren nach Anspruch 1 und 2, dadurch gekennzeichnet, daß die das Lenken des Werkstoffflusses parallel zur Längsachse der Zwischenstufe (4) während des Umformens bewirkenden Mittel als eine am Mantel des zylindrischen Innenstempels (14) radial vorstehende und parallel zu dessen Längsachse verlaufende Rippe (26) ausgebildet sind.

4. Verfahren nach Anspruch 1 und 2, dadurch gekennzeichnet, daß die das Lenken des Werkstoffflusses parallel zur Längsachse der Zwischenstufe (4) während des Umformens bewirkenden Mittel (26, 31) als eine am Mantel des zylindrischen Innenstempels (14) radial vorstehende und parallel zur Längsachse der Zwischenstufe (4) verlaufende Rippe (26) und eine sich in der selben radialen Ebene zur Längsachse erstreckende zusätzliche Rippe (31) an einem an der Stirnseite des Flansches (6) anliegenden Teil (10) des Umformwerkzeugs ausgebildet sind.

5. Verfahren nach Anspruch 1, dadurch gekennzeichnet, daß der in eine Werkstückaufnahme des Umformwerkzeugs eingelegte Rohling (2) durch einen den Flansch (6) bildenden Ringstempel (17, 18) auf die Dicke des Flansches des Kommutatorsegmentringes gedrückt wird, wobei der verdrängte Werkstoff des Rohlings (2) in den den Schaft (5) formenden hohlzylindrischen Raum ausweicht, welcher von einer die das Lenken des Werkstoffflusses während des Umformens bewirkenden Mittel (34) aufweisenden Innenwand des Ringstempels (17, 18), dem Mantel eines zylindrischen Innenstempels (14) und einem die Länge des Schaftes (5) begrenzenden Gegenstempel (10) umschlossen ist.

6. Verfahren nach Anspruch 1 und 5, dadurch gekennzeichnet, daß die das Lenken des Werkstoffflusses parallel zur Längsachse der Zwischenstufe (4) während des Umformens bewirkenden Mittel als eine an der Innenwand des Ringstempels (17, 18) radial vorstehende und parallel zu dessen Längsachse verlaufende Rippe (34) ausgebildet sind.

7. Verfahren nach Anspruch 1 und 5, dadurch gekennzeichnet, daß die das Lenken des Werkstoffflusses parallel zur Längsachse der Zwischenstufe (4) während des Umformens bewirkenden Mittel als eine an der Innenwand des Ringstempels (17, 18) radial vorstehende und parallel zur Längsachse des Zwischenstufe (4) verlaufende Rippe (34) und eine sich in derselben radialen Ebene an der Stirnseite des Ringstempels (17, 18) anschließende zusätzliche Rippe (38) ausgebildet sind.

8. Verfahren nach Anspruch 1, dadurch gekennzeichnet daß der in eine Werkstückaufnahme des Umformwerkzeugs eingelegte Rohling (2) durch einen den Flansch (6) bildenden Ringstempel (17, 18) auf die Dicke des Flansches des Kommutatorsegmentringes gedrückt wird, wobei der verdrängte Werkstoff des Rohlings (2) in den den Schaft (5) formenden hohlzylindrischen Raum ausweist, welcher von der Innenwand des Ringstempels (17, 18) und dem Mantel eines Innenstempels (14), welche beiden Stempel (14 ; 17, 18) Mittel (26 ; 34) zum Lenken des Werkstoffflusses parallel zur Längsachse derwischenstufe (4) während des Umformens aufweisen, und einem die Länge des Schaftes (5) begrenzenden Gegenstempel (10) umschlossen ist.

9. Verfahren nach Anspruch 1, dadurch gekennzeichnet, daß der in eine Werkstückaufnahme des Umformwerkzeugs eingelegte Rohling (2) durch einen den Flansch (6) bildenden Ringstempel (17, 18) auf die Dicke des Flansches des Kommutatorsegmentringes gedrückt wird, wobei der verdrängte Werkstoff des Rohlings (2) in den den Schaft (5) formenden hohlzylindrischen Raum ausweicht, welcher von der Innenwand des Ringstempels (17, 18) und dem Mantel eines Innenstempels (14), von welchen Stempeln (17, 18 ; 14) wenigstens einer Mittel zur Lenken des Werkstoffflusses parallel zur Längsachse der Zwischenstufe (4) während des Umformens aufweist, und von einem die Länge des Schaftes (5) begrenzenden Gegenstempel (10) umschlossen ist, sowie durch Mittel an einem Teil (10) des Umformwerkzeugs an der Stirnseite des Flansches (6) der Zwischenstufe (4) ein konzentrischer Verankerungsring ausgebildet wird.

## Claims

1. Process for the production of an intermediate stage (4) for a commutator segment ring with a plurality of axial inner ribs and a flange at one end by means of forming of an annular blank (2) of a straight section of material (1) with ends running perpendicular to its longitudinal axis and longitudinal sides running parallel to said axis, in which the ends of the section of material (1) are opposite each other in the circumferential direction of the blank (2) and enclose a gap (3) of the same cross-section over the length of the gap, characterized in that the blank (2) received in a forming die is formed by means of moulding punches (14 ; 17, 18) into the intermediate stage (4) with a hollow-cylindrical shank (5), the means (26; 34) directing the material flow during the forming parallel to the longitudinal axis of the intermediate stage (4) developing a groove (24 ; 32) at least on the shank (5), the centre line of which groove extends in forming direction in a plane leading radially through the longitudinal axis of the intermediate stage (4), and in which groove (24; 32) the gap (3) runs.

2. Process according to claim 1, characterized in that the blank (2) placed in a workpiece holder of the forming die is pressed by a ring punch (17, 18), forming the flange (6), to the thickness of the flange of the commutator segment ring, the displaced material of the blank (2) escaping into the hollow-cylindrical space forming the shank (5), which space is enclosed by the inner wall of the ring punch (18), the shell of a cylindrical inner punch (14), having means (26) for directing the material flow during forming, and a counter-punch (10) limiting the length of the shank (5).

3. Process according to Claims 1 and 2, characterized in that the means directing the material flow parallel to the longitudinal axis of the intermediate stage (4) during forming are designed as a rib (26) radially projecting from the shell of the cylindrical inner punch (14) and running parallel to the longitudinal axis of the latter.

4. Process according to Claims 1 and 2, characterized in that the means (26, 31) directing the material flow parallel to the longitudinal axis of the intermediate stage (4) during forming are designed as a rib (26) radially projecting from the shell of the cylindrical inner punch (14) and running parallel to the longitudinal axis of the intermediate stage (4) and an additional rib (31) extending in the same radial plane relative to the longitudinal axis, on a part (10) of the forming die lying against the face of the flange (6).

5. Process according to claim 1, characterized in that the blank (2) placed in a workpiece holder of the forming die is pressed by a ring punch (17, 18), forming the flange (6), to the thickness of the flange of the commutator segment ring, the displaced material of the blank (2) escaping into the hollow-cylindrical space forming the shank (5), which space is enclosed by an inner wall of the ring punch (17, 18), having the means (34) directing the material flow during forming, the shell of a cylindrical inner punch (14) and a counter-punch (10) limiting the length of the shank (5).

6. Process according to Claims 1 and 5, characterized in that the means directing the material flow parallel to the longitudinal axis of the intermediate stage (4) during forming are designed as a rib (34) projecting radially from the inner wall of the ring punch (17, 18) and running parallel to the longitudinal axis of the latter.

7. Process according to Claims 1 and 5, characterized in that the means directing the material flow parallel to the longitudinal axis of the intermediate stage (4) during forming are designed as a rib (34) projecting radially from the inner wall of the ring punch (17,18) and running parallel to the longitudinal axis of the intermediate stage (4) and an additional rib (38) adjoining the face of the ring punch (17, 18) in the same radial plane.

8. Process according to Claim 1, characterized in that the blank (2) placed in a workpiece holder of the forming die is pressed by a ring punch (17, 18), forming the flange (6), to the thickness of the flange of the commutator segment ring, the displaced material of the blank (2) escaping into the hollow-cylindrical space forming the shank (5), which space is enclosed by the inner wall of the ring punch (17, 18) and the shell of an inner punch (14), both of which punches (14 ; 17, 18) have means (26; 34) for directing the material flow parallel ot the longitudinal axis of the intermediate stage (4) during forming, and a counter-punch (10) limiting the length of the shank (5).

9. Process according to Claim 1, characterized in that the blank (2) placed in a workpiece holder of the forming die is pressed by a ring punch (17, 18), forming the flange (6), to the thickness of the flange of the commutator segment ring, the displaced material of the blank (2) escaping into the hollow-cylindrical space forming the shank (5), which space is enclosed by the inner wall of the ring punch (17, 18) and the shell of an inner punch (14), at least one of which punches (17, 18 ; 14) has means for directing the material flow parallel to the longitudinal axis of the intermediate stage (4) during forming and is enclosed by a counter-punch (10) limiting the length of the shank (5), and a concentric anchoring ring being formed by means on a part (10) of the forming die at the face of the flange (6) of the intermediate stage (4).

## Revendications

1. Procédé de fabrication d'une pièce intermédiaire (4) pour une bague pour segments de commutateur présentant un grand nombre de nervures intérieures axiales et un flasque à une extrémité, par formage d'une ébauche (2) de forme annulaire obtenue à partir d'un tronçon droit de matériau (1) dont les extrémités courent perpendiculairement à son axe longitudinal et dont les côtés longitudinaux courent parallèlement à cet axe, procédé dans lequel les extrémités du tronçon de matériau (1) viennent en face l'une de l'autre dans la direction périphérique de l'ébauche (2) et enserrent une fente (3) de section identique sur toute la longueur de la fente, caractérisé en ce que l'ébauche (2), placée dans un outil de formage prend, au moyen de poinçons de formage (14 ; 17, 18), la forme de la pièce intermédiaire (4) à fût cylindrique creux (5), étant précisé que des moyens (26 ; 34) pour guider, pendant le formage, le flux de matériau parallèlement à l'axe longitudinal de la pièce intermédiaire (4) comprennent, au moins sur le fût (5), une rainure (24 ; 32) dont l'axe s'étend, dans la direction du formage, dans un plan radial qui passe par l'axe longitudinal de la pièce intermédiaire (4) et rainure (24 ; 32) dans laquelle court la fente (3).

2. Procédé selon la revendication 1, caractérisé en ce que l'ébauche (2), placée dans un réceptacle de l'outil de formage est repoussée, pour atteindre l'épaisseur du flasque de la bague pour segments de commutateur, par un poinçon annulaire (17, 18) qui met en forme le flasque (6), étant précisé que le matériau de l'ébauche (2) repoussé reflue dans l'espace creux cylindrique où prend forme le fût (5) et qui est entouré par la paroi intérieure du poinçon annulaire (18), par la surface latérale d'un poinçon intérieur cylindrique (14) qui présente un moyen (26) pour diriger le flux de matériau pendant le formage et par un contre-poinçon (10) qui limite la longueur du fût (5).

3. Procédé selon les revendications 1 et 2, caractérisé en ce que les moyens qui opèrent le guidage du flux de matériau parallèlement à l'axe longitudinal de la pièce intermédiaire (4) pendant le formage sont conçus sous forme d'une nervure qui déborde radialement sur la surface latérale du poinçon intérieur cylindrique (14) et qui court parallèlement à l'axe longitudinal de ce poinçon.

4. Procédé selon la revendication 1 et 2, caractérisé en ce que les moyens (26, 31) qui opèrent le guidage du flux de matériau parallèlement à l'axe longitudinal de la pièce intermédiaire (4) pendant le formage sont conçus sous forme d'une nervure (26) qui déborde radialement sur la surface du poinçon intérieur cylindrique (14) et qui court parallèlement à l'axe longitudinal de la pièce intermédiaire (4) et d'une nervure supplémentaire (31) qui s'étend dans le même plan radial par rapport à l'axe longitudinal, sur une partie (10) de l'outil de formage qui s'appuie contre la face frontale du flasque (6).

5. Procédé selon la revendication 1, caractérisé en ce que l'ébauche (2), placée dans un réceptacle de l'outil de formage, est repoussée pour atteindre l'épaisseur du flasque de la bague pour segments de commutateur, par un poinçon annulaire (17, 18) qui met en forme le flasque (6), étant précisé que le matériau de l'ébauche (2) repoussé reflue dans l'espace creux cylindrique où prend forme le fût (5), et qui est entouré par une paroi intérieure du poinçon annulaire (17, 18) qui représente le moyen (34) qui opère le guidage du flux de matériau pendant le formage, par la surface latérale d'un poinçon intérieur cylindrique (14) et par un contre-poinçon (10) qui limite la longueur du fût (5).

6. Procédé selon les revendications 1 à 5, caractérisé en ce que les moyens qui opèrent le guidage du flux de matériau parallèlement à l'axe longitudinal de la pièce intermédiaire (4) pendant le formage sont conçus sous forme d'une nervure (34) qui déborde radialement sur la paroi intérieure du poinçon annulaire (17, 18) et qui court parallèlement à l'axe longitudinal de ce poinçon.

7. Procédé selon les revendications 1 et 5, caractérisé en ce que les moyens qui opèrent le guidage du flux de matériau parallèlement à l'axe longitudinal de la pièce intermédiaire (4) pendant le formage sont conçus sous forme d'une nervure (34) qui déborde radialement sur la paroi intérieure du poinçon annulaire (17, 18) et qui court parallèlement à l'axe longitudinal de la pièce intermédiaire (4) et d'une nervure supplémentaire (38) qui s'y raccorde, dans le même plan radial, sur la face frontale du poinçon annulaire (17, 18).

8. Procédé selon la revendication 1, caractérisé en ce que l'ébauche (2), placée dans un réceptacle de l'outil de formage est repoussée, pour atteindre l'épaisseur du flasque de la bague pour segments du commutateur, par un poinçon annulaire (17, 18) qui met en forme le flasque (6), étant précisé que le matériau de l'ébauche (2) repoussé reflue dans l'espace creux cylindrique où prend forme le fût (5) et qui est entouré par la paroi intérieure du poinçon annulaire (17, 18) et par la surface latérale d'un poinçon intérieur (14), ces deux poinçons (14 ; 17, 18) présentant des moyens (26 ; 34) pour guider le flux de matériau parallèlement à l'axe longitudinal de la pièce intermédiaire (4) pendant le formage, et par un contre-poinçon (10) qui limite la longueur du fût (5).

9. Procédé selon la revendication 1, caractérisé en ce que l'ébauche (2), placée dans un réceptacle de l'outil de formage est repoussée, pour atteindre l'épaisseur du flasque de la bague pour segments de commutateur, par un poinçon annulaire (17, 18) qui met en forme le flasque (6), étant précisé que le matériau de l'ébauche (2) repoussé reflue dans l'espace creux cylindrique où prend forme le fût (5) et qui entouré par la paroi intérieure du poinçon annulaire (17, 18) et par la surface latérale d'un poinçon intérieur (14), poinçons (17, 18 ; 14) dont l'un au moins présente un moyen pour guider le flux du matériau parallèlement à l'axe longitudinal de la pièce intermédiaire (4) pendant le formage, et par un contre-poinçon (10) qui limite la longueur du fût (5) ; et en ce que, comme moyen, est prévu, sur une partie (10) de l'outil de formage, contre la face frontale du flasque (6) de la pièce intermédiaire (4), un anneau concentrique d'ancrage.
